# EUROPÄISCHE PATENTSCHRIFT

(11) **EP 1 089 392 B1**
(45) Veröffentlichungstag und Bekanntmachung des Hinweises auf die Patenterteilung: **26.10.2005**
(21) Anmeldenummer: 00115512.6
(22) Anmeldetag: 19.07.2000
(51) Int. Cl.: H01R 13/622, H01R 13/58, H01R 13/512, H01R 13/52, H01R 13/508

(54) **Rundsteckverbinderhälfte zur Herstellung elektrischer Leitungsverbindungen**
Circular connector for making electrical connections
Connecteur circulaire pour établir des communications électriques

(30) Priorität: 31.08.1999 DE 19941518
(43) Veröffentlichungstag der Anmeldung: 04.04.2001
(73) Patentinhaber: Hypertac GmbH, 94469 Deggendorf (DE)
(72) Erfinder: Scholler, Johann, 94469 Deggendorf (DE)
(74) Vertreter: DIEHL GLAESER HILTL & PARTNER

(56) Entgegenhaltungen:
- WO-A-98/15037
- DE-A- 4 301 504
- DE-A- 19 856 504
- DE-C- 19 743 212
- US-A- 4 580 865

## Beschreibung

Die Erfindung bezieht sich auf einen Rundsteckverbinder zur Herstellung elektrischer Leitungsverbindungen gemäß dem Oberbegriff des Anspruches 1.

Ein derartiger Rundsteckverbinder, welcher aus einem einerseits im Bereich seines einen Endes einen Isolierkörper als Kontaktträger und andererseits im Bereich seines anderen Endes eine abdichtende Kabeleinführung aufnehmenden und halternden Gehäuse sowie einer eine Schraubverbindung mit einer komplementär gestalteten zweiten Steckverbinderhälfte ermöglichenden Überwurfmutter und einer lösbar am Gehäuse festgelegten Abdeckkappe, besteht, ist aus der US-PS 4 580 865 bekannt. Die drehbar auf dem Außenumfang des Gehäuses gelagerte und gegen ein Abziehen in axialer Richtung gesicherte Überwurfmutter ist hier sehr kurz ausgebildet, woraus unter anderem der Nachteil resultiert, daß einerseits das Verbinden des Rundsteckverbinders mit einem Gegenstück verhältnismäßig schwierig und andererseits die Gestaltung einer wirksamen Zugentlastung für das Kabel kaum möglich ist.

Ein einen Bestandteil einer zweiteiligen Steckerkupplung bildender Rundsteckverbinder ist ferner beispielsweise aus der DE-OS 197 43 212 bekannt und zeichnet sich im Wesentlichen durch einen dreiteiligen Aufbau aus. Dabei bildet ein hohlzylindrisches Gehäuse als Grundkörper quasi den Kern des Steckverbinders. Das Grundgehäuse nimmt den Kontaktträger samt Kontakthülsen auf und ist ferner mit einem auf den Kabelmantel des einzuführenden Kabels wirkenden Klemmkorb oder dergl. in ähnlicher Weise als Auszugssicherung wirkenden Klemmitteln ausgestattet. An dem Grundgehäuse ist einerseits eine in ihrem Bodenbereich eine Einführungsöffnung für ein Kabel aufweisende, im Wesentlichen topfförmige Abdeckkappe, beispielsweise über eine Klemmeinrichtung, befestigt, wobei die Klemmeinrichtung zwecks beabsichtigter Erzielung einer zugfesten Verbindung zwischen Grundgehäuse, Abdeckkappe und Kabelmantel in einer starren und nach erfolgter Montage zumindest von außen nicht mehr lösbaren Weise mit dem Grundkörper verbunden sein muß. Der Abdeckkappe benachbart ist eine dessen dem Kontaktträger zugeordnete Stirnseite übergreifende Überwurfmutter drehbar auf einer zylindermantelförmigen Außenfläche des Grundkörpers der Steckerkupplung gelagert, wobei die Überwurfmutter zur Herstellung einer zugsicheren Verbindung der einen Steckerkupplungshälfte mit einer zweiten komplementär gestalteten Steckerkupplungshälfte dient. Bedingt durch die verhältnismäßig große axiale Längserstreckung der Abdeckkappe kann bei einer solchen Bauart einer Steckverbinderkupplung für die Überwurfmutter nur eine verhältnismäßig geringe axiale Länge vorgesehen werden, was sich bezüglich der Handhabung der Steckverbinderkupptung, insbesondere im Servicebereich häufig wenigstens als Unzulänglichkeit, wenn schon nicht als Problem darstellt. Da Steckverbinderkupplungen der hier in Rede stehenden Bauart in nicht seltenen Fällen unter räumlich extrem beengten Verhältnissen geöffnet und geschlossen werden müssen ergibt sich aus der geringen Länge der zum Öffnen und Schließen der Kupplung zu lösenden bzw. anzuziehenden Überwurfmutter das Problem einer zu geringen Grifffläche, so daß die Überwurfmutter manchmal nur unter Ausführung lediglich von Teilumdrehungen und damit nur in einem sehr langwierigen Arbeitsgang gelöst oder geschlossen werden kann. Diese Problematik ist nicht ausschließlich auf die hier erwähnte Gestaltungsform einer mittels einer Überwurfmutter zu sichernden Steckverbinderkupplung beschränkt, sondern ergibt sich in allen Fällen, wo eine Überwurfmutter zum sichern einer Steckverbinderkupplung eingesetzt ist.

Der Erfindung liegt daher, ausgehend von dem vorstehend aufgezeigten Stand der Technik einerseits und der vorstehend aufgezeigten Problematik andererseits, die Aufgabe zugrunde einen Rundsteckverbinder der Bauart gemäß dem Oberbegriff des Anspruches 1 dahingehend zu verbessern, daß unter Beibehaltung einer hinreichenden Zugentlastung für das Kabel, einer hinreichenden Abdichtung des Gehäuses gegen Feuchtigkeit die Montage-bzw. Servicefreundlichkeit der Steckverbinderkupplung soweit verbessert wird, daß die den bekannten Bauarten anhaftenden Nachteile ausgeschlossen sind.

Diese Aufgabe wird erfindungsgemäß durch eine Rundsteckverbinderhälfte gemäß Anspruch 1 gelöst. Die erfindungsgemäße Ineinanderschachtelung von Gehäuse, Abdeckkappe und Überwurfmutter ermöglicht, unbeschadet einer problemlosen Zugänglichkeit des Gehäuseinneren, eine beidendige Abstützung und damit auch die Realisierung einer langen, vorzugsweise wenigstens drei Viertel der Gesamtlänge der Steckverbinderhälfte übergreifenden Überwurfmutter, was zunächst die angestrebte Verbesserung der Servicefreundlichkeit der Steckverbinderkupplung gewährleistet. Die wirtschaftliche Herstellbarkeit des Rundsteckverbinders ergibt sich daraus, daß dessen Zusammenbau lediglich das Einsetzen der einzelnen erforderlichen Bauteile, wie beispielsweise Kontaktträger, gegebenenfalls Anbindung einer EMV-Abschirmung, und Dichtung bzw. Klemmkorb zur Zugentlastung, in das Gehäuse und dessen anschließendes Verschließen mittels der Abdeckkappe erfordert, wobei zusammen mit dem Befestigen der Abdeckkappe zugleich auch eine Verspannung der Einbauten des Steckverbinders untereinander und gegenüber dem Gehäuse bewirkt werden kann. In der Summe ergibt dies einen einfach auszuführenden wenig zeitaufwendigen Zusammenbau des Rundsteckverbinders, was naturgemäß auch eine entsprechende Zeiteinsparung bei Reparatur-oder Wartungsarbeiten mit sich bringt.

Bei einer zu derjenigen nach der vorliegenden Erfindung nicht gattungsgleichen Bauart von elektrischen Steckverbinderkupplungen ist es zwar aus der DE-OS 43 01 504 bereits bekannt die beiden zusammengehörigen Steckverbinderhälften jeweils mit einer im Wesentlichen über den größten Teil ihrer axialen Längserstreckung hin reichenden Überwurfmutter auszustatten, jedoch ist diese bekannte Anordnungsweise von Überwurfmuttern einerseits an die Verwendung eines an den Kabelmantel angespritzten oder in gleichwertiger Weise wasserdampfdicht mit dem Kabelmantel verbundenen Gehäuses und andererseits unwandelbar an die Verwendung einer in Steckrichtung hinten, d.h. zur Kabeleinführung hin, liegend angeordneten Abzugssicherung für die Überwurfmutter gebunden. Ein Auswechseln oder ein Reparieren einzelner Leitungsverbindungen innerhalb des mehrpoligen Steckverbinders ist bei dieser bekannten Bauart von Steckverbinderkupplungen weder vorgesehen noch möglich. Daraus resultierend kann diese bekannte Bauart von Steckverbinderkupplungen auch keinen in die Richtung auf den hier eingeschlagenen Lösungsweg zeigenden Hinweis vermitteln.

In einer bevorzugten Verwirklichungsform ist zwecks servicefreundlicher Ausbildung auch bei sehr langer Ausbildung der Überwurfmutter vorgesehen, daß die in ihrem Bodenteil eine Durchtrittsöffnung für ein Kabel aufweisende Abdeckkappe das Gehäuse umgreifend ausgebildet und vermittels einer Verschraubung lösbar mit dem Gehäuse verbunden ist.
Zwar ist bezüglich deren Ausbildung jede zur Erzeugung einer gewissen axialen Spannkraft geeignete und eine problemlos lösbare Verbindung von Abdeckkappe und Gehäuse ermöglichende Ausbildung einer Verschraubung mehr oder minder gut für die Erreichung des angestrebten Zweckes geeignet, jedoch ist in einer bevorzugten Weise vorgesehen, daß die der Verbindung der Abdeckkappe mit dem Gehäuse dienende Verschraubung wenigstens einen achsparallel zur Gehäuseachse ausgerichtet angeordneten Schraubenbolzen und wenigstens eine entsprechende Gewindebohrung im Gehäuse umfaßt. Dieser eine Schraubenbolzen kann auch durch eine Zentralschraube gebildet sein, welche dann als Hohlschraube für die Kabeleinführung gestaltet sein sollte.
Die sowohl aus der Sicht des technischen Aufwandes wie auch aus der Sicht der Montage-und Servicefreundlichkeit vorteilhafteste Gestaltungsform der Verschraubung der Abdeckkappe gegen das Gehäuse wird jedoch darin gesehen, , daß die der Verbindung der Abdeckkappe mit dem Gehäuse dienende Verschraubung zwei einander bezüglich einer Längsmittelebene des Gehäuses gegenüberliegend angeordnete Schraubenbolzen umfaßt. Diese einzelnen Schraubenbolzen können dabei vermittels an sich bekannter und gebräuchlicher Mittel auch unverlierbar in der Abdeckkappe angeordnet sein.

In Verbindung mit einer derartigen Gestaltung der die Abdeckkappe mit dem Gehäuse verbindenden Verschraubung, die, dort wo dies notwendig oder zweckmäßig erscheint, selbstverständlich auch mehr als zwei Schraubenbolzen umfassen kann, ergibt sich eine besonders zu bevorzugende Ausbildung des Gehäuses daraus, daß jedem der die Verschraubung der Abdeckkappe mit dem Gehäuse bildenden Schraubenbolzen jeweils eine in einer bezüglich dessen allgemeinem Außenumfang radial nach außen vorspringenden Rippe des Gehäuses angeordnete Gewindebohrung zugeordnet ist. In weiterer Ausgestaltung dieser Gehäuseausbildung ist dann zweckmäßigerweise vorgesehen, daß die Dicke der radial vorspringenden Rippen des Gehäuses der Materialstärke des axialen Halsfortsatzes der Abdeckkappe entspricht und daß der axiale Halsfortsatz der Abdeckkappe mit einer der Anzahl der Rippen des Gehäuses entsprechenden Anzahl von Schlitzausnehmungen versehen ist. Dabei ist im Interesse einer möglichst großen und glattflächig zylindrischen Lagerfläche für den in Steckrichtung hinteren Bereich der Überwurfmutter weiter vorgesehen, daß die außenliegende Oberfläche der bezüglich des Gehäuses radial vorspringenden Rippen derart gewölbt ist, daß sie zum Außenumfang des Halsfortsatzes der Abdeckkappe fluchtet. Diese Anordnungsweise ermöglicht es in der Folge auch, daß die Überwurfmutter im Bereich zwischen ihrer vorderen und ihrer hinteren Abstützungen freitragend angeordnet ist, wodurch bei im Übrigen dünnwandiger Ausbildung der Überwurfmutter ein angenehmes sicheres Griffgefühl erreicht werden kann.

Hinsichtlich der Abdichtung des Rundsteckverbinders ist zunächst vorgesehen, daß in das dem Kontaktträger gegenüberliegende Ende des Gehäuses eine Kabeleinführung mit einer an diese angeschlossenen am Kabelmantel anliegenden Dichtung eingesetzt ist und daß die Kabeleinführung samt angeschlossener Dichtung mittels der Abdeckkappe gegen die innenliegende Stirnseite des Gehäuses verspannbar ist, so daß der Monteur vor Ort dem Einsetzen und Verspannen einer Abdichtung keine besondere Aufmerksamkeit zu widmen braucht. Besonders vorteilhaft wirkt sich in diesem Zusammenhang ferner aus, daß die im Bodenteil der Abdeckkappe für den Eintritt des Kabels vorgesehene Öffnung mit radial nach innen vorspringenden Elementen bzw. einer konischen Verjüngung versehen ist, welche im Zusammenwirken mit der Dichtung bei vollständig gegen das Gehäuse verspannter Abdeckkappe eine eine Zugentlastung bildende radiale Pressung auf den Kabelmantel bewirken.

Eine weitere vorteilhafte Ausgestaltung wird weiterhin darin gesehen, daß die Überwurfmutter in ihrem in Steckrichtung vorne liegenden Endes vermittels eines radial nach innen gerichteten Bundes an der Stirnfläche des Gehäuses abgestützt und einem im Abstand zu Bund vermittels eines Sprengringes und gegen ein Abziehen in axialer Richtung gesichert ist. Diese insgesamt vorne liegende Anordnung der Sicherung der Überwurfmutter gegen axiales Abziehen ermöglicht ein einfaches Abnehmen der Abdeckkappe, ohne daß hierzu mehr erforderlich wäre als das Lösen der sie mit dem Gehäuse verbindenden Verschraubung. Zugleich ergibt sich aus dieser Anordnung naturgemäß auch eine Vereinfachung des gesamten Herstellungsaufwandes für den Rundsteckverbinder.

Die Überwurfmutter muß bei dem erfindungsgemäßen Rundsteckverbinder keineswegs in der herkömmlichen Weise über ihre gesamte Länge hin einteilig ausgebildet sein, vielmehr ergibt sich eine durchaus greiffreundliche Gestaltungsweise daraus, daß die Überwurfmutter zweiteilig ausgebildet ist und einen Griffkörper, vorzugsweise aus einem Kunststoffmaterial, und einen Stütz-und Lagerkörper, vorzugsweise aus einem Metall, umfaßt, wobei der Stütz-und Lagerkörper die Abstützung der Überwurfmutter an dem vorderen Endbereich des Gehäuses bildet und auch den radial nach innen vorspringenden Bund sowie den Sprengringeingriff aufweist. Im Interesse einer ausreichenden Dauerhaftigkeit und Festigkeit kann dabei dann weiter vorgesehen sein, daß der Stütz-und Lagerkörper in einem axialen Fortsatz auch das Innengewinde der Überwurfmutter aufweist.

Die Erfindung ist in der nachfolgenden Beispielsbeschreibung anhand eines in der Zeichnung dargestellten Ausführungsbeispieles im Einzelnen beschrieben. In der Zeichnung zeigt die
- Figur 1: eine schaubildliche Darstellung eines Rundsteckverbinders;
- Figur 2: eine Explosionsdarstellung eines Rundsteckverbinders gemäß Figur 1;
- Figur 3: einen Längsschnitt durch den Rundsteckverbinder gemäß Figur 1.

Die in der Zeichnung dargestellte Ausführungsform eines Rundsteckverbinders 1 umfaßt zunächst ein das tragende Teil des gesamten Rundsteckverbinders 1 bildendes Gehäuse 2, eine an einer zylindrischen Umfangsfläche 3 des Gehäuses 2 drehbar gelagerte und den überwiegenden Bereich der axialen Gesamtlänge des Gehäuses 2 übergreifende Überwurfmutter 4 und eine den restlichen Teilbereich der axialen Gesamtlänge des Gehäuses 2 des Rundsteckverbinders übergreifende Abdeckkappe 5.. In dem im Wesentlichen als zylindrische Aufnahmehülse ausgebildeten Gehäuse 2 ist im Bereich dessen einen Endes ein mit Kontakten 6 bestückter Kontaktträger 7 über eine Bund-Kragenanordnung 8 festgelegt. Dem Kontaktträger 7 in Einlaufrichtung des Kabels 9 vorgeschaltet kann eine Kontaktierung 10 für eine gegebenenfalls vorhandene in der Zeichnung nicht gezeigte Kabelabschirmung angeordnet sein. In ihrer Lage innerhalb des Gehäuses 2 des Rundsteckverbinders 1 ist die Kontaktierung 10 für die Kabelabschirmung vermittels eines Stützelementes 11 gehaltert, wobei das Stützelement 11 seinerseits zum Einen über einen radialen Kragen 12 an der Stirnseite 13 des Gehäuses 2 anliegt und zum anderen an der innenliegenden Rückseite Bund-Kragenanordnung 8 für die Festlegung des Kontaktträgers 7 im Gehäuse 2 angreift. In dieser verspannten Position ist das Stützelement 11 mittels eines mit 14 bezeichneten Bundes der Abdeckkappe 5 gehalten.. Die Abdeckkappe 5 stützt auf diese Weise zunächst sämtliche vorerwähnte Einbauten 7, 10 und 11 des Rundsteckverbinders 1 gegen dessen Gehäuse 2 ab. Andererseits weist die Abdeckkappe 5 in ihrem Bodenteil 15 eine 18 für das Kabel 9 auf, welche zur Außenseite des Bodens hin konvergierend konisch gestaltet ist und teilweise die am Kabelmantel anliegende Dichtung 16 sowie einen Klemmkorb 17 zur Herstellung einer Zugentlastung für die Kontaktanschlüsse innerhalb des Rundsteckverbinders 1 aufnimmt. Die auf der einer zylindrischen Umfangsfläche 3 des Gehäuses 2 drehbar gelagerte Überwurfmutter 4 ist einerseits über einen radial nach innen gerichteten Bund 19 an der in Kontaktierungsrichtung vorne liegenden Stirnfläche 20 des Gehäuses 2 abgestützt und andererseits in axialer Richtung vermittels eines gegen das Gehäuse 2 des Rundsteckverbinders 1 abgestützten Sprengringes 21 gegen ein Abziehen gesichert. Die Überwurfmutter 4 ist in der gezeigten Ausführungsform einerseits im Bereich ihres in Steckrichtung vorne liegenden Endes an der Umfangsfläche 3 des Gehäuses 2 und andererseits im Bereich ihres der Abdeckkappe 5 zugewandten Endes an einer zylindrischen Umfangsfläche 22 eines über einen gewissen Bereich hin das Gehäuse 2 umfassenden Halsfortsatzes 23 der Abdeckkappe 5 abgestützt bzw. drehbar gelagert.. Im Bereich zwischen den beiden Abstützungen 3 und 22 ist die Überwurfmutter 4 freitragend ausgebildet bzw. angeordnet, was insbesondere in Verbindung mit deren Herstellung aus einem dünnwandigen Kunststoffmaterial ein besonders gutes Griffgefühl zu vermitteln mag. Wie dies insbesondere aus der Darstellung der Figur 2 ersichtlich ist, umfaßt eine die Abdeckkappe 5 mit dem Gehäuse 2 verbindende Verschraubung zwei einander bezüglich einer Längsmittelebene des Gehäuses 2 gegenüberliegend angeordnete Schraubenbolzen 24, denen Gewindebohrungen 25 in radial ausladenden Rippen 26 des Gehäuses 2 zugeordnet sind. Die in der Zeichnung als Imbusschrauben dargestellten Schraubenbolzen 24 durchgreifen dabei jeweils eine nicht besonders gezeigte Bohrungsausnehmung im Boden 15 der Abdeckkappe 5. Wie weiterhin aus der Darstellung der Figur 2 ersichtlich sind den Rippen 26 des Gehäuses 2 Schlitzausnehmungen 27 im Halsfortsatz 23 der Abdeckkappe 5 zugeordnet. Ferner sind die Rippen 26 an ihrer Außenfläche 28 zylindrisch gewölbt, so daß sie sich fluchtend in die Außenumfangsfläche des Halsfortsatzes 23 der Abdeckkappe 5 einfügen. Aus der Darstellung der Figur 3 ist ferner noch ersichtlich, daß die Überwurfmutter 4 insgesamt zweiteilig ausgebildet ist, wobei sie einen über ihre gesamte Länge hin reichenden und aus einem Kunststoffmaterial hergestellten verhältnismäßig dünnwandigen Griffkörper 29 sowie im Bereich ihres in Steckrichtung vorne liegenden Endes eine den Griffkörper 29 abschnittsweise auskleidenden Stütz-und Lagerkörper 30 aufweist. An dem Stütz-und Lagerkörper 30 sind auch der radiale Bund 19 und die Aufnahme für den Sprengring 21 ausgebildet. Ferner ist ein Innengewinde 31 der Überwurfmutter 4 gleichfalls und zwar in einem Fortsatz des Stütz-und Lagerkörpers 30 untergebracht.

## Patentansprüche

1. Rundsteckverbinderhälfte zur Herstellung elektrischer Leitungsverbindungen, bestehend aus einem einerseits im Bereich seines einen Endes einen Isolierkörper als Kontaktträger (7) und andererseits im Bereich seines anderen Endes eine abdichtende Kabeleinführung aufnehmenden und halternden Gehäuse (2) sowie einer eine Schraubverbindung mit einer komplementär gestalteten zweiten Steckverbinderhälfte ermöglichenden Überwurfmutter (4), welche drehbar auf dem Außenumfang des Gehäuses (2) gelagert und gegen ein Abziehen in axialer Richtung gesichert ist, und einer lösbar am Gehäuse (2) festgelegten Abdeckkappe (5), wobei
die Überwurfmutter (4) einerseits im Bereich ihres freien, den Kontaktträger (7) überragenden Endes auf einer zylindrischen Umfangsfläche (3) des Gehäuses (2) abgestützt ist, **dadurch gekennzeichnet, daß** die Überwurfmutter (4) andererseits im Bereich ihres anderen Endes auf einem zylindrischen Längenabschnitt (22) eines Halsfortsatzes (23) der deckkappe (5) abgestützt ist und daß sich die Überwurfmutter über den überwiegenden Bereich der axialen Gesamtlänge des Gehäuses (2) des Rundsteckverbinders hin erstreckt.

2. Rundsteckverbinderhälfte nach Anspruch 1, **dadurch gekennzeichnet, daß** die der Verbindung der Abdeckkappe (5) mit dem Gehäuse (2) dienende Verschraubung zwei einander bezüglich einer Längsmittelebene des Gehäuses (2) gegenüberliegend angeordnete Schraubenbolzen (24) umfaßt.

3. Rundsteckverbinderhälfte nach Anspruch und 2, **dadurch gekennzeichnet, daß** daß jedem der die Verschraubung der Abdeckkappe (5) mit dem Gehäuse (2) bildenden Schraubenbolzen (24) jeweils eine in einer bezüglich dessen allgemeinem Außenumfang radial nach außen vorspringenden Rippe (26) des Gehäuses (2) angeordnete Gewindebohrung (26) zugeordnet ist.

4. Rundsteckverbinderhälfte nach Anspruch 1 bis 3, **dadurch gekennzeichnet, daß** die Dicke der radial vorspringenden Rippen (25) des Gehäuses (2) der Materialstärke des axialen Halsfortsatzes (23) der Abdeckkappe (5) entspricht und daß der axiale Halsfortsatz (23) der Abdeckkappe (5) mit einer der Anzahl der Rippen (26) des Gehäuses (2) entsprechenden Anzahl von Schlitzausnehmungen (27) versehen ist.

5. Rundsteckverbinderhälfte nach Anspruch 1 bis 4, **dadurch gekennzeichnet, daß** die außenliegende Oberfläche der bezüglich des Gehäuses (2) radial vorspringenden Rippen (26) derart gewölbt ist, daß sie zum Außenumfang des Halsfortsatzes (23) der Abdeckkappe (5) fluchtet.

6. Rundsteckverbinderhälfte nach Anspruch 1 bis 5, **dadurch gekennzeichnet, daß** in das dem Kontaktträger (7) gegenüberliegende Ende des Gehäuses (2) eine Kabeleinführung mit einer an diese angeschlossenen am Kabel (9) anliegenden Dichtung (16) eingesetzt ist und daß die Kabeleinführung samt angeschlossener Dichtun (16) mittels der Abdeckkappe (5) gegen die innenliegende Stirnseite des Gehäuses (2) verspannbar ist.

7. Rundsteckverbinderhälfte nach Anspruch 1 bis 5, **dadurch gekennzeichnet, daß** die im Bogenteil (15) der Abdeckkappe (5) für den Eintritt des Kabels (9) vorgesehene Öffnung (18) mit radial nach innen vorspringenden Elementen oder Klemmkorb (17) bzw. einer konischen Verjüngung versehen ist, welche im Zusammenwirken mit der Dichtung (16) bei vollständig gegen das Gehäuse (2) verspannter Abdeckkappe (5) eine eine Zugentlastung bildende radiale Pressung auf den Kabelmantel bewirken.

8. Rundsteckverbinderhälfte nach Anspruch 1 bis 7, **dadurch gekennzeichnet, daß** die Überwurfmutter (4) vermittels eines radial nach innen gerichteten Bundes (19) an der Stirnfläche (20) des Gehäuses (2) abgestützt und einem im Abstand zu Bund vermittels eines Sprengringes (21) und gegen ein Abziehen in axialer Richtung gesichert ist.

9. Rundsteckverbinderhälfte nach Anspruch 1 bis 8, **dadurch gekennzeichnet, daß** die Überwurfmutter (4) zweiteilig ausgebildet ist und einen Griffkörper (29), vorzugsweise aus einem Kunststoffmaterial, und einen Stütz-und Lagerkörper (30), vorzugsweise aus einem Metall, umfaßt, wobei der Stütz-und Lagerkörper (30) die Abstützung der Überwurfmutter (4) an dem vorderen Endbereich des Gehäuses (2) bildet und auch den radial nach innen vorspringenden Bund sowie den Sprengringeingriff aufweist.

10. Rundsteckverbinderhälfte nach Anspruch 1 bis 9, **dadurch gekennzeichnet, daß** der Stütz-und Lagerkörper (30) in einem axialen Fortsatz auch das Innengewinde der Überwurfmutter (4) aufweist.

## Claims

1. A circular connector half for making electrical connections comprising a housing (2) incorporating and holding an insulating body as a contact carrier (7) in the region of its one end on the one hand, and on the other hand, a sealing cable inlet in the region of its other end likewise a retaining nut (4) enabling a screw connection having a complimentary shaped second connector half which is pivoted on the outer circumference of housing (2) and is secured from removal in the axial direction, and a releasable covering cap (5) fixed on housing (2), whereby retaining nut (4) is supported on the one hand in the region of its free end surmounting contact carrier (7), on a cylindrical circumference surface (3) of housing (2) **characterised in that** retaining nut (4) is supported on the other hand in the region of its other end on a cylindrical longitudinal section (22) of a neck extension (23) of covering cap (5) and that the retaining nut extends over the predominant area of the axial total length of the circular connector housing (2).

2. A circular connector half according to claim 1, **characterised in that** the screw joint serving to connect covering cap (5) with housing (2) encompasses two screw bolts (24) arranged opposingly to one another in relation to a longitudinal central plane of housing (2).

3. A circular connector half according to claim and 2, **characterised in that** each of the screw bolts (24) forming the screw joint of covering cap (5) with housing (2) is respectively associated with a tapped hole (26) arranged with regard to the general circumference of which in a radially outward projecting rib (26) of housing (2).

4. A circular connector half according to claims 1-3, **characterised in that** the thickness of the radially projecting ribs (25) of housing (2) corresponds to the material thickness of axial neck extension (23) of covering cap (5) and that axial neck extension (23) of covering cap (5) is provided with a number of slit recesses (27) corresponding to the number of ribs (26) of housing (2).

5. A circular connector half according to claims 1-4, **characterised in that** the external surface of the radially projecting ribs (26) is so-arched in relation to housing (2) that it is in alignment with the outer circumference of neck extension (23) of covering cap (5).

6. A circular connector half according to claims 1-5, **characterised in that** a cable inlet having a seal (16) connected to same, abutting with cable (9), is introduced into the end of housing (2) opposite contact carrier (7) and that the cable inlet together with connected seal (16) is able to be braced against the inner end face of housing (2) by means of covering cap (5).

7. A circular connector half according to claims 1-5, **characterised in that** opening (18) in base part (15) of covering cap (5) provided for the inlet of cable (9) is supplied with radially inward projecting elements or terminal cage (17) respectively a conical tapering, which, in cooperation with seal (16) with a covering cap (5) fully braced against housing (2), effect a radial pressure on the cable casing forming a tension release.

8. A circular connector half according to claims 1-7, **characterised in that** retaining nut (4) is supported on end face (20) of housing (2) by means of a radially inward-directed shoulder (19) and spaced from the shoulder by means of spring ring (21) and is secured from removal in the axial direction.

9. A circular connector half according to claims 1-8, **characterised in that** retaining nut (4) is constructed from two parts and encompasses a grip body (29), preferably made from a synthetic material and a support-and bearing body (30), preferably made out of metal, whereby the support-and bearing body (30) forms the support for retaining nut (4) on the forward end area of housing (2) and also has the radially inward projecting shoulder, also spring ring engagement.

10. A circular connector half according to claims 1-9, **characterised in that** the support-and bearing body (30) also has the internal thread of retaining nut (4) in an axial extension.

## Revendications

1. Moitié de connecteur rond pour l'établissement de connexions électriques, qui se compose de :
- un boîtier (2) recevant et maintenant, d'une part, dans la zone de l'une de ses extrémités un corps isolant servant de porte-contacts (7) et, d'autre part, dans la zone de son autre extrémité une entrée de câble étanchante,
- un manchon (4) qui assure l'assemblage vissé avec une seconde moitié de connecteur de conception complémentaire, qui est disposé en pouvant tourner autour de la surface périphérique extérieure du boîtier (2), qui est protégé contre tout risque de dégagement axial dudit boîtier (2), et qui s'appuie dans la zone de son extrémité libre saillant sur le porte-contacts (7), sur la surface périphérique cylindrique (3) du boîtier (2),
- un capuchon (5) fixé de manière amovible sur le boîtier (2),
**caractérisée en ce que** le manchon (4) s'appuie dans la zone de son autre extrémité sur un segment longitudinal cylindrique (22) d'un prolongement (23) du capuchon (5) et s'étend sur la plus grande partie de la longueur axiale du boîtier du connecteur rond.

2. Moitié de connecteur rond selon la revendication 1 **caractérisée en ce que** l'assemblage par vissage du capuchon (5) avec le boîtier (2) est assuré par deux vis (24) disposées l'une en face de l'autre par rapport au plan médian longitudinal du boîtier (2).

3. Moitié de connecteur rond selon la revendication 2 **caractérisée en ce que** chacun des vis (24) assurant l'assemblage par vissage du capuchon (5) avec le boîtier (2) coopère avec un alésage taraudé (25) prévu dans une nervure (26) du boîtier (2), saillant radialement vers l'extérieur par rapport à la surface périphérique extérieure dudit boîtier (2).

4. Moitié de connecteur rond selon les revendications 1 à 3 **caractérisée en ce que** l'épaisseur des nervures (26) du boîtier (2) saillant radialement vers l'extérieur, correspond à l'épaisseur de la matière du prolongement axial (23) du capuchon (5), ledit prolongement axial (23) étant pourvu d'un nombre d'évidements en forme de fente (27) égal au nombre de nervures (26) du boîtier (2).

5. Moitié de connecteur rond selon les revendications 1 à 4 **caractérisée en ce que** la surface extérieure des nervures (26) saillant radialement sur le boîtier (2) est bombée de façon à être alignée sur la surface périphérique extérieure du prolongement (23) du capuchon (5).

6. Moitié de connecteur rond selon les revendications 1 à 5 **caractérisée en ce que** une entrée de câble pourvue d'une étanchéité (16) s'appuyant sur le câble (9) est insérée dans l'extrémité du boîtier (2) opposée au porte-contacts (7) et que cette entrée de câble ensemble avec l'étanchéité (16) peut être serrée contre la surface frontale intérieure du boîtier (2) au moyen du capuchon (5).

7. Moitié de connecteur rond selon les revendications 1 à 5 **caractérisée en ce que** une ouverture (18) prévue dans le fond (15) du capuchon (5) pour l'introduction du câble (9) est pourvue d'éléments saillants radialement vers l'intérieur ou d'un panier de serrage (17), respectivement d'un rétrécissement conique, qui coopèrent avec l'étanchéité (16) et provoquent, lorsque le capuchon (5) est serrée complètement sur le boîtier (2), un pression radiale sur l'enveloppe du câble constituant un délestage de traction.

8. Moitié de connecteur rond selon les revendications 1 à 7 **caractérisée en ce que** le manchon (4) s'appuie sur la surface frontale (20) du boîtier (2) par l'intermédiaire d'un collet (19) orienté radialement vers l'intérieur et est protégé contre tout risque de dégagement axial par un circlip (21) disposé à une certaine distance du collet (19).

9. Moitié de connecteur rond selon les revendications 1 à 8 **caractérisée en ce que** le manchon (4) qui est en deux parties, comporte une partie de préhension (29) de préférence en matière synthétique, et, une partie d'appui et de support (30) de préférence en métal, et que ladite partie d'appui et de support (30) qui assure l'appui du manchon (4) sur la zone d'extrémité avant du boîtier (2) comprend également le collet saillant radialement vers l'intérieur et la zone de contact destinée au circlip.

10. Moitié de connecteur rond selon les revendications 1 à 9 **caractérisée en ce que** la partie d'appui et de support (30) du manchon (4) comporte un prolongement axial pourvu du taraudage (31).
